# EUROPÄISCHE PATENTSCHRIFT

(11) **EP 1 131 540 B1**
(45) Veröffentlichungstag und Bekanntmachung des Hinweises auf die Patenterteilung: **19.03.2003**
(21) Anmeldenummer: 99958043.4
(22) Anmeldetag: 15.11.1999
(51) Int. Cl.: F01L 9/04

(54) **ELEKTROMAGNETISCHER ANTRIEB**
ELECTROMAGNETIC DRIVE
SYSTEME D'ENTRAINEMENT ELECTROMAGNETIQUE

(30) Priorität: 16.11.1998 DE 19854020; 13.01.1999 DE 19900933
(43) Veröffentlichungstag der Anmeldung: 12.09.2001
(73) Patentinhaber: Leiber, Heinz, 71739 Oberriexingen (DE)
(72) Erfinder: Leiber, Heinz, 71739 Oberriexingen (DE)
(74) Vertreter: LENZING GERBER
(86) Internationale Anmeldenummer: EP9908785
(87) Internationale Veröffentlichungsnummer: WO00029723

(56) Entgegenhaltungen:
- EP-A- 0 245 614
- WO-A-98/42953
- WO-A-99/06677
- DE-U- 29 706 491

## Beschreibung

Die Erfindung betrifft einen elektromagnetischen Antrieb mit den Merkmalen des Oberbegriffs des Anspruchs 1.

Ein derartiger Antrieb ist aus der DE 197 120 63 A1, bzw. der Veröffentlichung der entsprechenden internationalen Anmeldung PCT/EP 98/01719 bekannt.

Das oberste Ziel bei der Auslegung solcher Antriebe besteht darin, möglichst geringe Verluste im Luftspalt und im Eisenkreis der Elektromagnete und ein möglichst geringes Gewicht der beweglichen Masse zu erreichen. Um dieses Ziel zu erreichen wurde gemäß dem genannten Stand der Technik eine Integration des Ankers in einen schwenkbaren Ankerhebel vorgenommen. Da nach den physikalischen Gesetzen die Masse eines Rotationssystems mit dem Quadrat der Übersetzung zusammenhängt, wurde dort zusätzlich das Verhältnis des Abstands des Ankers vom Schwenkpunkt des Hebels zu dem Abstand der Einwirkung auf das anzutreibende Element vom Schwenkpunkt kleiner 1 gewählt. Das Dokument DE 297 06 491 zeigt eine weitere elektromagmetische Antrieb.

Der Erfindung liegt die Aufgabe zu Grunde, eine weitere Möglichkeit zur Verminderung der elektrischen Verluste des Antriebs und des Gewichts der bewegten Masse zu schaffen.

Diese Aufgabe wird durch die Merkmale des Anspruchs 1 gelöst.

Der Patentanspruch 1 umfaßt Antriebe gemäß dem genannten Stand der Technik, aber auch bekannte Antriebe, deren Anker eine Linearbewegung ausführt.

Die Unteransprüche beinhalten vorteilhafte Weiterbildungen der Erfindung.

Der im Anspruch 1 erwähnte wenigstens eine Elektromagnet muß mindestens einen aktiven, d.h. Hubarbeit leistenden Pol aufweisen.

Vorzugsweise wird der Anker durch zwei Elektromagnete angetrieben, jedoch ist, wie später noch gezeigt wird, der Antrieb auch mittels einer Wicklung realisierbar, die praktisch abwechselnd mit unterschiedlichen Polen zusammenarbeitet. Vorzugsweise sind der, bzw. die Elektromagnete zweipolig ausgebildet, jedoch sind auch Elektromagnete mit mehr als zwei Polen denkbar, z. B. auch Topfmagnete. Bei zweipoliger Ausbildung und schwenkbarer Lagerung des Ankers ist auch eine Ausbildung möglich, bei der nur einer der Pole aktiv ist, d. h. direkt eine Anziehung des Ankers bewirkt also Hubarbeit leistet, während der andere Pol nur den Rückschluß über die Ankerlagerung bewirkt. In Kombination dieser Möglichkeiten ist eine Lösung mit einem Elektromagneten und einem aktiven Pol denkbar.

Die folgenden Überlegungen führten zu der erfindungsgemäßen Bemessung des Antriebs.

Grundsätzlich wird die Ankermasse bestimmt durch die Anforderungen nach maximaler Antriebskraft. Die begrenzende Größe ist hier die Kraftflußdichte im Eisenkreis, bei der Sättigung eintritt. Die Ankerdimensionierung wird bestimmt durch die gesamte Jochbreite und die Jochlänge. Die gesamte Jochbreite wird wiederum bestimmt durch den Abstand zwischen den beiden Schenkeln, der nach den Gesichtspunkten von magnetischen Streuungsverlusten dimensioniert wird. Insgesamt soll die gesamte Jochbreite möglichst klein gehalten werden. Die Ankerdicke entspricht ungefähr der Breite des Jochschenkels. Nun ist eine Optimierung des Ankergewichts dadurch möglich, daß die Jochbreite möglichst schmal gewählt wird bei möglichst großer Jochtiefe. Zur Minimierung des Gewichtes kommt hier ein Verhältnis von Jochtiefe zur gesamten Jochbreite zustande, welches außergewöhnlich ist für Magnete. Herkömmliche Magnete werden in der Regel so dimensioniert, daß etwa ein quadratisches Verhältnis von Breite zur Länge entsteht. Um minimales Ankergewicht zu erreichen wird bei der Erfindung, ein Verhältnis gewählt, welches jenseits des Faktors 1,5 insbesondere größer 2, vorzugsweise größer 3 ist. Es entsteht hier ein relativ langer und dünner Anker, der entsprechend gelagert werden muß.

Durch die Dimensionierung eines langen Magneten läßt sich der Magnet in der Kraftbilanz überdimensionieren, was besondere Vorteile hat, z.B. für den Öffnungsmagneten des Auslaßventils oder den Schließmagneten des Einlaßventils, welche die Gaskräfte zu überwinden haben. Bei dem eingangs erwähnten, bekannten System mit Ankerhebel wird der Drehstab zugleich als Lagerstelle für den Ankerhebel verwendet. Dabei erfährt der Drehstab eine zusätzliche Biegebelastung. Bei der Dimensionierung eines langen Magneten mit entsprechend langem Anker, gemäß der Erfindung ist dies nicht möglich; daher wird, gemäß einer Weiterbildung der Erfindung der Anker über einen oder mehrere Ankerhebel mit einem Rohr verbunden, welches zumindest beidseitig gelagert ist und die Lagerkräfte aufnimmt. Der Drehstab kann sich im Inneren des Rohres befinden und er ist völlig entlastet von zusätzlichen Biegekräften.

Neben der Längenausdehnung des Ventils und des Zylinderkopfes muß das System justierbar sein auf relativ große Toleranzen des Ventils, des Ventilsitzes, des Zylinderkopfs und des Gehäuses des Antriebs. Hierzu wird vorgeschlagen, daß das Gehäuse um die Drehachse des Ankerrohres oder auch des Drehstabes oder um eine weiter ab vom Anker liegende Drehachse drehbar ist. Das Gehäuse liegt in einem Lagerbett und wird über ein federndes Gegenlager fixiert. Die Justage erfolgt z. B. durch zwei Muttern, wobei eine Mutter den sogenannten Amboß darstellt und zur Einstellung verstellt wird und die zweite Mutter zur Feststellung verwendet wird.

Eine Weiteroptimierung besteht in einer Gestaltung des Magnetkreises in der Art, daß kornorientiertes Material eingesetzt werden kann, welches kostengünstig ist und erst bei Kraftflußdichten von in der Gegend um 1,9 Teslar in die Sättigung kommt. Normales Magnetmaterial weist bei beginnender Sättigung eine Kraftflußdichte von 1,4 Teslar auf. Damit ist eine erhebliche Kraftsteigerung pro Flächeneinheit möglich, was kleinere Magnete und geringere Ankermassen zur Folge hat.

Ein langer Magnet mit großer Polfläche hat aber Nachteile in der Induktivität und damit dem Zeitverhalten; daher wird vorgeschlagen, den Jochschenkel zu teilen und zwei Spulen einzusetzen. Die beschriebene Bauform des langen Magneten hat außerdem den Vorteil, daß die Baubreite relativ gering ist, was wiederum einen relativ niedrigen Zylinderkopf erlaubt. Ein kostentreibender Faktor ist die Spulenauslegung. Oft wird zum Einbringen der Spule in den Magnetkreis das Joch geteilt, was an den Stoßstellen Verluste bedeutet. In der erfindungsgemäßen Ausführung werden die Spulen so gestaltet, daß sie in dem Fenster zwischen den beiden Jochschenkeln eingeführt werden können. Dementsprechend ist die maximale Breite bemessen.

Ein besonderes Problem, stellen die Anforderungen an kleine Zeitkonstante bei relativ großen Magneten mit entsprechender Induktivität dar. Eine kleine Zeitkonstante ist erforderlich zur Stellungsregelung, damit erreicht wird, daß das Ventil mit kleiner Geschwindigkeit aufsetzt. Dazu ist es notwendig, daß der Magnetkreis schnell auf die entsprechenden Regelsignale reagiert. Das wird dadurch gelöst, daß wie oben erwähnt durch die Jochunterteilung mehrere Spulen verwendet und parallel geschaltet werden. Es können zum Beispiel jeweils vier Spulen vorgesehen sein, die durch Parallelschaltung zusammen geschaltet sind. Da diese Spulen im Vergleich zu einer Spule die selbe Zeitkonstante haben, ist bei vier Spulen in weniger als einem Viertel der Zeit die notwendige Durchflutung erreicht. Die Aufgabe der Magnete ist, einmal das Aufbringen der Hubarbeit zur Abdeckung der mechanischen und der Gasverluste. Andererseits soll durch den Anker in seinen Endstellungen eine geschlossene oder eine offene Ventilstellung erreicht werden. Über 70 Prozent des Arbeitstaktes wird für die Schließstellung benützt. Um die notwendige Halteenergie klein zu halten wird der Spulenstrom getaktet. Es kann aber auch eine gesonderte Haltespule verwendet werden. Durch diese Haltespule mit entsprechend großer Windungszahl läßt sich die Halteenergie, d. h. die Leistung drastisch reduzieren. um die Wärmeabfuhr günstig zu gestalten sind die Spulen relativ dünn und durch die Vorteile des langen Magneten mit relativ großer Oberfläche versehen. Zusätzlich können Füllstücke zwischen Joch und Spulenkörper zur besseren Wärmeabfuhr eingebracht werden. Diese Füllstücke können lamelliert und aus gut wärmeleitenden Material sein, aber es kann auch Magnetmaterial zur Reduzierung der Eisenverluste verwendet werden. Es ist auch eine Kombination von beiden Möglichkeiten gegeben. Die Spulen sind vorzugsweise in den Grundkörper eingebettet, sie können fallweise auch dort eingegossen werden.

Ein großes Problem besteht in der Beherrschung der unterschiedlichen Längenausdehnungen, die Zylinderkopf und Ventil während der Aufheizung erfahren. Nach dem Stand der Technik werden häufig hydraulische Elemente zum Spielausgleich eingesetzt oder Magnete mit großen Luftspalt verwendet. Die hydraulischen Spielausgleichelemente sind sehr aufwendig und sind im Spielausgleich begrenzt, da sonst die Gefahr besteht, daß der Antrieb außerhalb seiner Mittellage betrieben wird. Es kann jedoch auch eine Überhubfeder nach dem eingangs erwähnten Stand der Technik verwendet werden. Bei zusätzlicher Verwendung einer Temperaturkompensation im Gehäuse oder im Ventil ist der Überhub relativ gering, z. B. auf wenige Zehntel beschränkt und wirkt sich bei einem relativ kleinen Übersetzungsverhältnis vom Magnet zur Ventilachse nicht sehr stark auf die Halteenergie aus. Diese Überhubfeder hat den Vorteil, daß beim Aufsetzen, d. h. Schließen des Ventils im Wesentlichen nur die Ventilmasse als Stoßbelastung wirkt. Durch die Überhubfeder ist die restliche Masse abgekoppelt. Vorzugsweise wird die Überhubfeder so gestaltet, daß ein Großteil der Massenanteile auf kleinem Hebelarm sitzt und damit nicht direkt in die effektive Masse eingeht. Gleichzeitig kann der Magnet auf kleineren Restluftspalt gefahren werden. Der Restluftspalt muß so groß bemessen werden, daß er auftretenden Ventilverschleiß und eine Temperaturausdehnung ver-5 kraftet, ohne daß der Anker voll aufliegt. Wenn der Anker aufläge bevor das Ventil schließt, wäre keine Ventildichtheit gegeben.

Zur Übertragung der Antriebskraft vom Anker auf das Ventil gibt es verschiedene Möglichkeiten. Die geringste Magnetkraft und bewegte Massen und damit auch Energie erfordert eine direkte Ankopplung des Ventils an die Ankerbewegung.

Es ist jedoch auch möglich, das Ventil über eine eigene, konventionelle Ventildruckfeder zu entkuppeln. Hierbei kann die Torsionsfeder und/oder eine Zug- oder Druckfeder die notwendige Gegenkraft liefern. Diese Lösungen bieten Vorteile in der Montage, sind aber nachteilig wegen größeren bewegten Massen, höheren Magnetkräften und höherem Energiebedarf.

Anhand der Ausführungsbeispiele der Zeichnung wird die Erfindung näher erläutert.

Es zeigen:
- Fig. 1:: eine Seitenansicht eines elektromagnetischen Antriebs;
- Fig. 1a:: ein Detail der Fig. 1;
- Fig. 2a u. 2b:: den Aufbau und die Lagerung des Ankers;
- Fig. 3: den elektromagnetischen Antrieb der Fig.1 in perspektivischer Darstellung;
- Fig. 4:: die möglichen Ausbildungen der Joche eines Elektromagneten;
- Fig.5, 5a u. 5b und 5c:: alternative Antriebsmöglichkeiten für den Ventilschaft;
- Fig. 6 und 7:: besondere Ankerausbildungen
- Fig. 8:: verschiedene Anordnungen mit zwei Torsionsfedern;
- Fig. 9:: einen anderen Aufbau eines elektromagnetischen Antriebs;
- Fig. 10a u. 10b:: die Gegenüberstellung zweier Antriebe mit linearer Ankerbewegung einmal mit kurzen und einmal mit langem (tiefem) Anker und entsprechenden Elektromagneten.
- Fig. 11a bis 11g:: verschiedene mögliche Ausbildungen des oder der Elektromagnete.

In Fig. 1 ist ein Ankerhebel 1 mit einem Rohrstück 2 verbunden. Er überträgt die Kräfte zur Betätigung des Ventils über eine Überhubfeder 3 auf das Lagergehäuse 1f mit einem Lager 4 auf den Ventilschaft 6. Der Ventilschaft weist ein biegsames Ventilschaftteil 6a auf. Die Überhubfeder 3 benötigt eine Vorspannung; diese kann über ein Einstellstück, zum Beispiel einen Exzenter 5, eingestellt werden. Ein zweiter Anschlag 5a begrenzt den Überhub. Die Funktion der Überhubfeder ist in dem eingangs genannten Stand der Technik näher beschrieben.

Die Magnetsysteme bestehen aus einem Schließmagneten 7 und einem Öffnungsmagneten 8. In dem Ausführungsbeispiel ist der Öffnungsmagnet 8 größer als der Schließmagnet ausgebildet, weil er beim Auslaßventil zum Öffnen eine größere Hubarbeit für die Überwindung der Gaskräfte erzeugen muß. Die beiden Magnetjoche sind einteilig ausgebildet und aus kornorientiertem Material gefertigt, welches geringe Eisenverluste bei großen Kraftflußdichten ermöglicht. In Zonen mit einer Richtungsänderung des Jochs kann das Joch eine Aufspreizung auf größere Querschnitte aufweisen. In den Jochschenkeln kann mit kleinerem Querschnitt und der kornorientierten optimalen Flußrichtung gearbeitet werden. Die Magnete besitzen je zwei Doppelspulen 9 und 10. Diese Doppelspulen sind pro Jochschenkel zweimal vorhanden, wenn das Joch geteilt ist. Die Doppelspulen sind parallel geschaltet, um eine geringere Induktivität zu ermöglichen und damit ein schnelleres Zeitverhalten zu erhalten. Sie können jedoch auch als Einzelspulen oder in Reihenschaltung betrieben werden.

Fig. 4 zeigt zwei mögliche Jochgestaltungen mit einem unterteilten 7c und einem geschlossenen Schenkel 7b. Die unterteilten Schenkelteile werden von zwei Doppelspulen 13 und 13a umfaßt. Hierzu können eine oder auch zwei Endstufen verwendet werden. Die Spulen sind parallel geschaltet. Es ist jedoch auch denkbar, daß diese ganz oder teilweise zur Abbremsung des Ankers kurz geschlossen werden.

Bei der vorteilhafteren Ausbildung mit nicht unterteiltem Schenkel 7b des Joches 7 ist auf diesem noch eine Halte-spule 13 c untergebracht.

Die Magnete 7 und 8 sind in Fig. 1 jeweils über einen Zentrierstift 12 fixiert. Dieser ragt beidseitig in zwei Gehäuseplatten hinein, von denen nur die hintere 13 sichtbar ist. Die Magnete werden über relativ lange Bolzen 14 verspannt, wobei der Bolzen zwischen den Jochen nicht magnetisch sein darf. Die Verspannung erfolgt nachdem das Magnetjoch auf den Anker angepaßt ist, damit homogene Luftspalte entstehen. Eine bessere Wärmeableitung für die Magnetspulen erfolgt durch eine entsprechende Formgestaltung der Platten. Damit beidseitig eine gute Wärmeabführung erfolgt, werden die Spulen von entsprechenden Erhebungen 15 der Grundplatten 13 und 13a eingebettet.

Der gesamte Antrieb ist beidseitig in Lagerschalen bestehend aus Stegen 20 des Aktuatorkastens 21 gelagert. Dieser Steg ist hinter dem Magneten 8 gestrichelt gezeichnet. Das Gegenlager wird durch entsprechende Aussparungen in dem Gehäuse 13 gebildet.

Das federnde Gegenlager 22 wird mit zwei Schrauben 23 am Aktuatorkasten 21 befestigt. In diesem Aktuatorkasten sind alle Antriebe einer Zylinderbank untergebracht.

Das Gehäuse 21 wird über zwei Muttern verstellt und fixiert. Dieser Arm ist hinter dem Ventilschaft 6, 6a und der Zentrierung der Ventilgabel 6b gestrichelt gezeichnet und in Fig. 1a vergrößert dargestellt. Der Auslegearm 24 des Gehäuses 13 ist von zwei Muttern 25 eingespannt. Zur Verstellung werden diese auf der Schraube 26 verdreht bis über den Hubsensor 27 die richtige Justage von Ventil und Ankerposition sichergestellt ist. Zur Fixierung wird die obere Mutter gekontert. Als Alternative sind auch z. B. zwei Schrauben denkbar, wobei wiederum die erste Schraube den Amboß für das Gehäuse bildet und die zweite Schraube zur Feststellung benutzt wird.

Eine Torsionsfeder 16 liegt in der Bohrung des Ankerrohres 2. Der Anker ist in der Fig. 2a und 2b näher dargestellt.

Die Fig. 2a und 2b zeigen das Ankerrohr 2 geschnitten dargestellt. Es ist in Fig. 2a mit drei den Ankerhebel darstellenden Hebelteilen 1b bis 1d verbunden. Diese drei Hebelteile umfassen den gezeichneten Anker 17. Dieser Anker 17 ist durch eine Ventilbetätigungseinheit 18 unterbrochen, die im wesentlichen aus der Überhubfeder 3, dem Lagergehäuse 1a und dem Lager 4 besteht. Anker 17 und Ventilbetätigungseinheit 18 werden mit den Hebelteilen verschweißt. Das Rohr 2 ist zur Aufnahme der relativ großen Ankerkräfte beidseitig an Teilen 19 und 19a der Gehäuseplatten 13 und 13a entsprechend Fig. 1 gelagert. Vorzugsweise werden Wälzlager eingesetzt und die Lager als Außenlager ausgebildet. Durch diese Lagerstellen kann der im Rohr 2 verlaufende Drehstab 16 (Torsionsfeder) völlig von Biegebelastungen entlastet werden. Er ist auf der einen Seite (links) mit dem Rohr 2 verbunden und auf der anderen Seite in dem Teil 19a eingespannt. Es tritt hier kein Axialspiel auf.

In Fig. 2a sind die Länge (Tiefe) 1 und die Breite b des Ankers eingezeichnet. Entsprechende Maße haben die dem Anker gegenüberliegenden Magnetjoche.

Fig. 2b zeigt eine vereinfachte Ausführung der Ankerbefestigung. Die beiden Ankerteile 17 sind hier mit nur einem Ankerhebel 1e und dem Rohr 2 verschweißt. Die Schweißstellen sind in der üblichen Weise durch keilförmige, dunkel gezeichnete Kerben gekennzeichnet. Der Ankerhebel entspricht der Fig. 5a.

Fig. 3 zeigt die Anordnung in perspektivischer Darstellung. Das Ankerrohr 2 ist mit den magnetisch leitenden Ankerhebeln 1b bis 1d verbunden. Hier sind auch die Verbindungsstellen zu sehen, die durch Schweißen hergestellt werden. Damit der Magnetfluß der beiden Magnete nicht vom Ankerrohr 2 beeinflußt wird, wird dieses vorzugsweise aus nicht oder schwach leitendem, oder unmagnetischem Material ausgebildet. Das Ankerrohr 2 ist in den Lagerstellen 19 und 19a gelagert und nimmt den Drehstab 16 auf. Auf der linken Bildhälfte ist der lange Magnet 7 zu sehen, der im vorderen Teil aufgeschnitten ist, um das Ventilgelenk 4 zu zeigen. Der Magnet 7 zeigt eine Aussparung 20a für die Unterbrechung des Joches zur Einbringung von je zwei Doppelspulen. Diese Aussparung ist auch nützlich für die Überhubfeder, die bei der Hubbewegung in das Joch hinein ragt. Der Anker ist auch hier mit 17 bezeichnet. Anstelle der vollen Aussparung beider Jochschenkel kann auch ein magnetisch leitendes Füllstück verwendet werden. In dieser Fig. ist der Anker mit Abstand zum Ankerrohr 2 gezeichnet. Dieser kann jedoch auch direkt am Ankerrohr, wie in Fig. 2a und 2b gezeigt, anliegen.

Fig.5 zeigt eine alternative Ventilbetätigung. Das Ventil wird, wie aus dem Stand der Technik bekannt, über eine Druckfeder 30 in Richtung Schließstellung gedrückt. Hier wirkt der Drehstab 16 gegen die Druckfeder. In der gezeichneten Mittellage sind die Federkräfte im Gleichgewicht. Die Kraftübertragung erfolgt über eine mit einem Wälzlager ausgestattete Rolle 31, die mit dem Ankerhebel 1c verbunden ist. Dieser ist durch seine Schenkel leicht federnd gestaltet, um die Stoßkräfte beim Aufsetzen auf den Ventilschaft zu reduzieren.

Zur Unterstützung des Drehstabes 16 kann zusätzlich eine an einem relativ kleinen Hebelarm angelenkte Druckfeder 32 verwendet werden.

Fig. 5a zeigt anstelle der Rolle ein Gleitstück 33, welches in den Anker eingeschweißt ist und an der Gleitstel1e oberflächenbeschichtet sein kann. Auch dieses Teil ist zur Reduzierung der Stoßbelastung federnd ausgebildet.

Fig. 5b zeigt die Seitenansicht. Zur Reduzierung der Gleitreibung auf dem Ventilschaft kann die Druckfederauflage in einem Kugellager 34 gelagert werden.

Dieses und eine exzentrische Auflage des Gleitstücks 33 bewirkt eine erwünschte Ventilverdrehung.

Die Antriebe der Fig. 5 und der Fig. 5a und 5b benötigen keine Biegezonen im Ventilschaft, weil sie den durch die Schwenkung des Hebels 1c bewirkten Versatz selbst ausgleichen können.

Zur Kompensation der starken Ventilausdehnung ist das obere Ventilschaftteil 35 aus Material mit geringer Temperaturausdehnung, z. B. Invarstahl hergestellt und mit dem Ventilschaft 36 verbördelt oder verschweißt. Zur besseren Temperaturableitung aus dem Ventilteller ist der hohle Ventilschaft 36/37 mit Natrium gefüllt. Durch die Temperaturkompensation ist der Differenzweg zwischen Rolle 31, bzw. Gleitstück 33 und Ventilschaft 36/37 zwischen kaltem und betriebswarmem Ventil erheblich geringer, so daß die Auftreffgeschwindigkeit der Rolle 31 und damit die Lagerbelastung und die Halteenergie erheblich kleiner sind.

Fig. 5c beinhaltet ein Gleitstück 39, welches drehbar auf einer Welle 39a gelagert ist. Dieses Gleitstück entspricht dem herkömmlichen Nockenantrieb über Schwenkhebel. Dieses kann auch in einer Kugelkalotte gelagert sein, um sich dem Ventilschaftkopf voll anzupassen. Dieses Gleitstück besitzt vorzugsweise eine leichte Klemmung, damit beim Aufsetzen beim Ventilöffnen eine kleine Flächenpressung entsteht.

Die Fig. 6 unterscheidet sich von Fig. 5 nur durch eine andere Gestaltung der Pole 40 des Öffnungsmagneten 41 und einer dazu passenden Gestaltung des Ankers 42. Die Pole 40 sind gestuft, - hier mit zwei Stufen- ausgebildet. Der Anker 42 weist auf der dem Öffnungsmagneten zugewandten Seite eine korrespondierende Stufung auf derart, daß der Anker 42 in die Öffnung der gestuften Pole unter Wahrung kleiner Luftspalte hineinpaßt. Für die gute Wirkung des Magneten 41 sind die Breiten und Tiefen 40a und 42a der Pole 40 und des Ankers 42 wesentlich. Dadurch ist eine Kennlinienformung möglich mit dem Ergebnis, daß die Hubkraft der Magneten bei großen Luftspalten erheblich höher ist. Diese Ausbildung des Magneten 41/42 ist bei der Lagerung des Ankers mittels des Wälzlagers von besonderer Bedeutung, da im Anker relativ große Querkräfte entstehen durch Toleranzen.

Die Fig. 7 zeigt eine entsprechende Ausbildung der Pole des Schließmagneten 50 und 50a eines Einlaßventilantriebs und des dazu gehörigen Ankers 52.

Die Joche und der Anker des Öffnungs- und des Schließmagneten eines Stellantriebs insbesondere des Auslaßventilantriebs kann mit der oben genannten Kennlinienformung gestaltet werden.

In Fig. 8 sind verschiedene Versionen mit parallel geschaltetem zweitem Drehrohr gezeigt. In Fig. 8a ist der auf den Ventilschaft 6 einwirkende Hebel mit 1, der Anker mit 17, das Lagerrohr mit 2 und der Drehstab mit 16 bezeichnet. Es ist ein zweiter Drehstab 16a mit Lagerrohr 2a und ein Hebel 1e vorgesehen, wobei die Federkräfte dieses Drehstabs 16e über ein Verbindungsglied 60 mit den Kräften der Drehfeder 16 gebündelt werden.

In Fig. 8b wirkt entsprechend Fig. 5a eine Ventilfeder 30 auf den Ventilschaft ein und die Ankerbewegung wird durch ein Gleitstück 33 auf das Ventil übertragen. Auch hier überträgt ein Verbindungsglied 60 die Kräfte der zweiten Drehfeder 16a zum Hebel 1.

In Fig. 8c ist die Ventilfeder 30 durch die Drehstabfeder 16a ersetzt, die über das Verbindungsglied 60 unter den Ventilschaftkopf 61 greift. Die Torsionsfeder 16 wirkt über ein Gleitstück auf den Ventilschaft.

In Fig. 8d ist das Verbindungsglied nicht drehbar am Hebel 1c gelagert, sondern damit starr verbunden. Das Übertragungsglied ist eine Blattfeder 60a, die ebenfalls unter den Ventilschaftteller 61 greift.

In Fig. 8e ist der zweite Hebel 1c nicht an einem Rohr gelagert. Hier ist ein Lagerteil 63 einerseits mit dem Rohr 2 der Drehfeder 16 und andererseits mit einer Lagerstelle des Drehstabs 16a verbunden. Die Querkräfte werden an einem Lagerpunkt 64 abgestützt.

Fig. 9 zeigt eine Anordnung, bei der ein Haupthebel 70 durch einen Nebenhebel 71 von den beiden Elektromagneten 72 und 73 verschwenkt wird. Die Hebel 70 und 71 sind mit dem Rohr 74 verbunden, in dessen Innern die Torsionsfeder 75 untergebracht ist. Der Nebenhebel 71 trägt den Anker oder stellt den Anker dar. Er ist als langer Magnet ausgebildet.

Die Kraftübertragung auf den Ventilschaft 76 erfolgt, ähnlich wie in Fig. 1 über eine bei 77 am Haupthebel 70 befestigte Überhubfeder 78, der am vorderen Ende des Haupthebels 70 zwei Anschläge 79 zur Durchbiegungsbegrenzung zugeordnet sind. Auch hier ist eine Biegezone 76a im Ventilschaft vorgesehen.

Diese Anordnung weist eine extrem niedrige Bauhöhe auf, bringt eine bessere Ausnutzung der Magnetlänge, hat ein geringes Gewicht und es ist eine Entkopplung der Überhubfeder vom Ankerhebel gegeben.

In Fig. 10a und 10b sind zwei elektromagnetische Antriebe dargestellt, bei denen der Anker nicht verschwenkt wird, sondern durch die Elektromagnete nach oben, bzw. unten bewegt wird. In Fig. 10 b sind die Magnete 80 und 81 doppelt so lang, wie in Fig. 10a und es ist ein entsprechender Anker 82 vorgesehen.

Die Magnete und Anker in beiden Fig. sind für die gleiche Kraftflußdichte ausgelegt. Es gelten folgenden Vermaßungen:

| | Fig. 10a | Fig. 10b |
|---|---|---|
| Mitteljochbreite | b | b/2 |
| Schenkelbreite | b/2 | b/4 |
| Wicklungsdicke | K | K |
| Ankerhöhe | h = b/2 | b/4 |
| Magnetbreite | L | 2L |
| Ankerfläche | (2b + 2K)L | (b + 2K)2L |
| Ankervolumen | (2b + 2K)L x b/2 | (b + 2K)2L x b/4= |
| | | (b+2K)L x b/2 |

Man erkennt, daß für Fig. 10a eine Abhängigkeit von 2b (in der Klammer) und für Fig. 10b eine Abhängigkeit nur von 1 x b vorhanden ist, also das Ankervolumen und damit das Ankergewicht deutlich geringer ist.

Bei einer vergleichbaren Auslegung ergab sich bei einer Auslegung entsprechend Fig. 10a ein Ankergewicht von72g und bei einer Auslegung entsprechend Fig.10b ein Ankergewicht von nur 47g.

Setzt man für b = 10, für K = 2 und für L = 20 ein, so ergibt sich für den Fall der Fig. 10a ein Volumen von 2400 (= 100%). Für die Fig. 10b ergibt sich ein Volumen von 1400, also ca. 58%. Bei einer dreifachen Länge verringert sich das Volumen auf 44%.

Wegen der vergrößerten Magnetlänge (Tiefe) muß gegebenenfalls der Antrieb aus Platzgründen schräg im Motor eingebaut werden. Es sei noch erwähnt, daß die gemäß der Erfindung tief ausgebildeten Joche der Elektromagnete und entsprechend der gemäß der Erfindung tief ausgebildeten Anker nicht einstückig ausgebildet sein müssen, sondern auch aus zwei oder mehreren Teilen zusammengesetzt sein können; die Magnete können auch aus mehreren Teilmagneten zusammengesetzt sein, wobei ein oder mehrere Anker vorgesehen sein können.

In obigen beschriebenen Figuren ist jeweils ein Drehstab zur Erzeugung wenigstens eines Teils der Federkräfte vorgesehen. Es ist bei der Erfindung jedoch auch möglich, die beiden Federkräfte, z. B. durch Schraubenfedern zu erzeugen. Im Beispiel der Fig. 5a wirkt dann eine in der Ventilachse angeordnete Feder auf den Hebel 1c von oben ein. Hierdurch wird eine geringer Belastung der Hebellagerung erreicht.

Fig. 11 zeigt verschiedene andere mögliche Ausbildungen für den oder die Elektromagnete als die vorhergehenden Figuren.

Fig. 11a zeigt zwei dreipolige Elektromagnete 100 und 101, die dem Anker 102 gegenüberstehen. Die Fig. 11b und 11c zeigen Aufsichten auf die Magnetpole. Die Wicklung 103 kann entsprechend Fig. 11b oder als Topfwicklung entsprechend Fig. 11c ausgebildet sein. In der Fig. 11d sind wieder zwei dreipolige Elektromagnete gezeigt, wobei hier ein Pol 104 nicht aktiv ist, also nicht zur Hubarbeit beiträgt. Es ist analog dazu auch möglich die Elektromagnete zweipolig auszubilden und dann nur einen aktiven Pol zu benutzen.

Beim Beispiel der Fig. 11e ist nur eine Wicklung 105 vorgesehen, wobei je nach Stellung des Ankers 106 Pole 107 oder 108 wirksam sind. Wird durch die Federkräfte der Anker in die Nähe der Pole 107 oder 108 gebracht, so kann die Wicklung 105 eingeschaltet werden und der Anker wird in Richtung der entsprechenden Pole beschleunigt. Um ein Anschwingen aus der Zwischenstellung zu erreichen, muß entweder die Zwischenstellung unsymmetrisch liegen oder der Pol eines Elektromagneten stärker ausgebildet sein. Schließlich ist in Fig. 11f eine Kombination der Fig. 11e mit der Verwendung nur eines aktiven Pols gezeigt.

Der Magnetkreis 110 der Fig. 11g entspricht einem E-Kern entsprechend Fig. 11a und 11b.

Der Polabstand der äußeren Schenkel 111und 112 ist möglichst klein, um die Breite 113a des Ankers 113 klein zu halten. Zur Reduzierung der Streuflüsse zwischen dem Mittelschenkel 114 und den Außenschenkeln und zur Darstellung eines großen Wickelraumes ist der äußere Magnetkreis 115 und 116 aufgeweitet. Der Mittelschenkel 114 besteht vorzugsweise aus kornorientiertem Material und ist durch Formschluß, z. B. Schwalbenschwanzführung 117 in das Joch eingesetzt oder mit diesem verschweißt.

Die Ankerdicke entspricht beim E - Magneten ungefähr dem der Dicke der Außenschenkel 115 und 116, der wiederum ca. 50% der Breite des Mittelschenkels 114 hat. Dadurch beträgt die Dicke des Ankers 113 nur etwa 50% der Ankerdikke eines U - Magneten. Ohne spezielle Maßnahmen ist der Polabstand beim E - Magneten größer als beim U - Magneten. Durch die Maßnahme der Polaufweitung kann dieser Nachteil vermindert werden. Die effektive Gewichtsersparnis beträgt bei dieser Magnetform ca. 40% im Vergleich zum U- Magneten.

Ein weiterer Vorteil besteht in der Mitverwendung des Mittelschenkels 113 als Kern der Wicklung 119. Dies ist besonders vorteilhaft bei Bandspulen. Damit läßt sich ein ausgezeichneter Füllfaktor erzielen. Dies ist von wesentlicher Bedeutung, da die Verlustleistung der Spule sehr stark vom Winkelraum und Füllfaktor abhängt.

Beim E - Kern bietet sich außerdem an, vier Verspannschrauben 118 im Vergleich zu drei beim U - Kern einzusetzen, was hinsichtlich der Symmetrie der Verspannkräfte sehr günstig ist.

Hinsichtlich von Ausführungsformen, z. B. entsprechend der Fig. 11 mit zum Anker hin sich annähernden Polenden wird angemerkt, daß die Definition gemäß Anspruch 1 Tiefe zur Breite der Joche größer 1,5 usw. sich auf die Jochbreite an den Enden der Joche bezieht und nicht auf die weiter abliegende Jochbreite.

## Patentansprüche

1. Elektromagnetischer Antrieb mit einem beweglich gelagerten, elektromagnetisch hin- und herbewegbaren Anker (17) der von wenigstens einem Elektromagneten (7, 8) in Endstellungen bewegt wird, wobei durch die Bewegung des Ankers (17) ein Element (6), insbesondere ein Ventil eines Verbrennungsmotors, angetrieben wird, wobei der wenigstens eine Elektromagnet Joche und wenigstens eine Wicklung aufweist und die Pole der Joche dem Anker gegenüberstehen,
**dadurch gekennzeichnet, daß**
das Verhältnis der Tiefe zur Breite der Joche der Elektromagnete (7, 8) und das entsprechende Verhältnis der Tiefe zur Breite des Ankers (17) größer als 1,5 insbesondere größer 2 und gegebenenfalls größer 3 ist, wobei die Tiefe und die Breite die senkrecht zur Flußrichtung im Luftspalt und senk-recht zueinander verlaufenden Ausdehnungen sind und die Breite durch die Schenkelbreiten der Joche und die Wickelfensterbreite bestimmt ist.

2. Elektromagnetischer Antrieb nach Anspruch 1, **dadurch gekennzeichnet, daß** auf den Anker (17) zwei entgegengesetzt gerichtete Federkräfte (16) einwirken, die ohne Wirkung von Erregerströmen den Anker (17) in eine Zwischenstellung stellen.

3. Elektromagnetischer Antrieb nach Anspruch 2, **dadurch gekennzeichnet, daß** bei schwenkbar gelagertem Anker die beiden Federkräfte wenigstens teilweise durch eine Torsionsfeder (16) gebildet sind.

4. Elektromagnetischer Antrieb nach Anspruch 2, **dadurch gekennzeichnet, daß** die beiden Federkräfte wenigstens teilweise durch Zug- und/oder Druckfedern gebildet sind.

5. Elektromagnetischer Antrieb nach einem der Ansprüche 2 bis 4, **dadurch gekennzeichnet, daß** eine Ventilfeder (30) vorgesehen ist, deren Federkraft auf den Ventilschaft (36) in Richtung Schließstellung des Ventils einwirkt.

6. Elektromagnetischer Antrieb nach Anspruch 3, **dadurch gekennzeichnet, daß** bei schwenkbar gelagertem oder von einem schwenkbar gelagerten Hebel (1) getragenen Anker (17) der Anker (17) oder Hebel (1) mit einem schwenkbar gelagerten Rohr (2) oder rohrähnlichen Teil verbunden ist, daß dieses Rohr (2) oder Teil mit der wenigstens teilweise in dem Rohr oder Teil verlaufenden Torsionsfeder (16) verbunden ist und daß das Rohr (2) oder Teil außen gelagert ist.

7. Elektromagnetischer Antrieb nach Anspruch 6 **dadurch gekennzeichnet, daß** der Anker (17) über wenigstens einen, vorzugsweise drei, parallel im Abstand zueinander angeordnete Teilhebel (1b bis 1d) mit dem Rohr verbunden ist.

8. Elektromagnetischer Antrieb nach Anspruch 6 oder 7
**dadurch gekennzeichnet, daß** in den Hebel (1) eine Überhubfeder (3) integriert ist, über die die Ankerbewegung auf das bewegbare Element (6) übertragen wird und die für diese zu übertragende Bewegung steif ist und nur bei stärkerer Beanspruchung (Überhub) als Feder wirksam ist.

9. Elektromagnetischer Antrieb nach Anspruch 8, **dadurch gekennzeichnet, daß** der Teil des Hebels (1a), der das bewegbare Teil (6) antreibt, ein Gelenk (4) aufweist mit dem das bewegbare Element (6) verbunden ist.

10. Elektromagnetischer Antrieb nach Anspruch 9, **dadurch gekennzeichnet, daß** das anzutreibende Element der Schaft (6) eines Ventils ist und daß der Schaft (6) des Ventils biegsam ausgebildet ist.

11. Elektromagnetischer Antrieb nach Anspruch 5, **dadurch gekennzeichnet, daß** der Hebel (1, 1a) auf dem Schaft (36, 37) des Ventils lose aufliegt.

12. Elektromagnetischer Antrieb nach Anspruch 11, **dadurch gekennzeichnet, daß** der Hebel (1, 1a) über eine Rolle (31) oder dergleichen auf den Ventilschaft einwirkt.

13. Elektromagnetischer Antrieb nach Anspruch 11, **dadurch gekennzeichnet, daß** der Hebel (1, 1a) über ein Gleitstück (33) auf den Ventilschaft (36, 37) einwirkt.

14. Elektromagnetischer Antrieb nach einem der Ansprüche 11 bis 13, **dadurch gekennzeichnet**, daß- der Hebel exzentrisch auf den Ventilschaft einwirkt.

15. Elektromagnetischer Antrieb nach einem der Ansprüche 1 bis 14, **dadurch gekennzeichnet, daß** das Material des Magnetkerns( 7, 8) und/oder des Ankers (17) kornorientiert ist.

16. Elektromagnetischer Antrieb nach Anspruch 15, **dadurch gekennzeichnet, daß** die Magnetkerne der Elektromagnete (7, 8) in Zonen (7a, 8a) mit Richtungsänderung der Joche einen größeren Querschnitt aufweisen.

17. Elektromagnetischer Antrieb nach einem der Ansprüche 1 bis 16, **dadurch gekennzeichnet, daß** der Magnetkern der Magnete einstückig ausgebildet ist (Fig1).

18. Elektromagnetischer Antrieb nach einem der Ansprüche 1 bis 17 **dadurch gekennzeichnet, daß** wenigstens an einem Joch eines Magneten zur Polfläche hin eine Unterteilung des Jochs in wenigstens zwei Jochteile (7b) vorgesehen ist (Fig.4) und daß auf diesen Jochteilen jeweils wenigstens eine Spule, vorzugsweise jedoch zwei Spulen (13, 13a) aufgebracht sind und daß diese Spulen (13, 13a) parallel geschaltet sind (Fig. 4).

19. Elektromagnetischer Antrieb nach einem der Ansprüche 1 bis 18, **dadurch gekennzeichnet, daß** wenigstens auf dem Joch des Schließmagneten (7) zusätzlich eine Spule (13c) aufgebracht ist, die zum Halten des Ventils in der entsprechenden Stellung dient.

20. Elektromagnetischer Antrieb nach einem der Ansprüche 1 bis 19, **dadurch gekennzeichnet, daß** die Magnetkerne der Elektromagnete (7, 8) zwischen zwei Platten (13) des Gehäuses eingespannt und ausgerichtet sind.

21. Elektromagnetischer Antrieb nach Anspruch 20, **dadurch gekennzeichnet, daß** zur Ausrichtung der Joche zum Anker (17) die Magnete verdrehbar gelagert sind.

22. Elektromagnetischer Antrieb nach Anspruch 20 oder 21, **dadurch gekennzeichnet, daß** die Spulen (9, 10, 11) mit den Platten (13) des Gehäuses über die Joche in wärmeleitender Verbindung stehen.

23. Elektromagnetischer Antrieb nach Anspruch 22, **dadurch gekennzeichnet, daß** zur Wärmeabfuhr Füllstükke (15) zwischen den Spulen (9, 11, 12) und den Jochen vorgesehen sind.

24. Elektromagnetischer Antrieb nach einem der Ansprüche 20 bis 23, **dadurch gekennzeichnet, daß** zur Wärmegabe Verrippungen vorgesehen sind.

25. Elektromagnetischer Antrieb nach einem der Ansprüche 6 bis 24, **dadurch gekennzeichnet, daß** zur Justage der gesamte Antrieb um die Rohrachse oder um eine weiter ab vom Anker liegende Achse verdrehbar ist.

26. Elektromagnetischer Antrieb nach einem der Ansprüche 3 oder 5 bis 25, **dadurch gekennzeichnet, daß** die Torsionsfeder (16) als Stab mit rechteckigem Querschnitt ausgebildet ist.

27. Elektromagnetischer Antrieb nach einem der Ansprüche 1 bis 26, **dadurch gekennzeichnet, daß** im Querschnitt gesehen die Pole (40) wenigstens eines der Elektromagnete (7, 8) gestuft (40a) ausgebildet sind und daß der Anker (42) eine im Querschnitt in diese Stufung passende Gegenstufung (42a) aufweist.

28. Elektromagnetischer Antrieb nach Anspruch 27, **dadurch gekennzeichnet, daß** der Öffnungsmagnet des Auslaßventils eine derartige Stufung aufweist.

29. Elektromagnetischer Antrieb nach Anspruch 27, **dadurch gekennzeichnet, daß** der Schließmagnet des Einlaßventils eine derartige Stufung aufweist.

30. Elektromagnetischer Antrieb nach Anspruch 13 oder 14, **dadurch gekennzeichnet, daß** das Gleitstück (39) am Hebel (1c) verdrehbar gelagert ist (Welle 39a) (Fig. 5c).

31. Elektromagnetischer Antrieb nach Anspruch 30, **dadurch gekennzeichnet, daß** das Gleitstück mittels einer Kugel und einer Kugelkalotte am Hebel gelagert ist.

32. Elektromagnetischer Antrieb nach einem der Ansprüche 6 bis 31, **dadurch gekennzeichnet, daß** ein Haupthebel (70) zur Betätigung des Elements (z. B. des Ventilschafts 76) und ein den Anker darstellender oder ihn tragender, um einen Winkel gegenüber dem Haupthebel (70) verdreht angeordneter und mit dem Haupthebel verbundenen Nebenhebel (71) vorgesehen ist.

33. Elektromagnetischer Antrieb nach einem der Ansprüche 3 bis 32, **dadurch gekennzeichnet, daß** zur wenigstens teilweisen Erzeugung der Federkräfte zwei parallel geschaltete Torsionsfeder (16, 16a) vorgesehen sind

34. Elektromagnetischer Antrieb nach Anspruch 33, **dadurch gekennzeichnet, daß** beide Torsionsfedern (16, 16a) über ein Lagerrohr (2,2a) mit einem Hebel (1, 1e) verbunden sind, wobei die über die beiden Hebel (1, 1e) übertragenen Kräfte auf den Ventilschaft einwirken.

35. Elektromagnetischer Antrieb nach Anspruch 33, **dadurch gekennzeichnet, daß** der eine Hebel (1) über ein Lagerrohr (2) mit der Torsionsfeder (16) verbunden ist, und der andere Hebel (1c) direkt mit der Torsionsfeder (16a) verbunden ist.

36. Elektromagnetischer Antrieb nach einem der Ansprüche 1 bis 35, **dadurch gekennzeichnet, daß** die Joche der Elektromagnete (7,8) und/oder der Anker (17) aus zwei oder mehreren Teilen zusammengesetzt sind.

37. Elektromagnetischer Antrieb nach Anspruch 36, **dadurch gekennzeichnet, daß** mehrere Magnete hintereinander angeordnet sind, denen ein einteiliger oder mehrteiliger Anker gegenübersteht.

38. Elektromagnetischer Antrieb nach einem der Ansprüche 3 bis 37, **dadurch gekennzeichnet, daß** der Krafteinwirkbereich des Ankers oder des den Anker tragenden Hebels (3) auf den Ventilschaft (6) außerhalb des Wirkbereichs des wenigsten einen Elektromagneten liegt.

39. Elektromagnetischer Antrieb nach einem der Ansprüche 1 bis 38, **dadurch gekennzeichnet, daß** wenigstens einer der Magnete einen E - Kern (110) aufweist, wobei die Enden (111, 112) der äußeren Schenkel zum Mittelschenkel (114) hin verlaufen.

40. Elektromagnetischer Antrieb nach Anspruch 39, **dadurch gekennzeichnet, daß** der Mittelschenkel (114) Träger der Wicklung (119) (vorzugsweise eine Bandspule) ist.

41. Elektromagnetischer Antrieb nach Anspruch 39 oder 40, **dadurch gekennzeichnet, daß** der Mittelschenkel (114) durch Verschweißung und/oder durch eine schwalbenschwanzförmige Verbindung (117) mit dem Kern (115/116) verbunden ist.

42. Elektromagnetischer Antrieb nach einem der Ansprüche 39 bis 41, **dadurch gekennzeichnet, daß** der Mittelschenkel (114) aus kornorientiertem Material besteht.

## Claims

1. Electromagnetic drive with a flexibly mounted armature (17), that can move electromagnetically back and forth, which is moved by at least one electromagnet (7, 8) into end positions, whereby an element (6), in particular a valve of a combustion engine, is driven by the movement of the armature (17), whereby the at least one electromagnet has yokes and at least one coil and the poles of the yokes face the armature,
**characterized in that** the ratio of the depth to the width of the yokes of the electromagnets (7, 8) and the corresponding ratio of the depth to the width of the armature (17) is greater than 1.5, in particular greater than 2 and possibly greater than 3, whereby the depth and the width are the dimensions running perpendicular to the direction of flux in the air gap and perpendicular to one another and the width is determined by the branch widths of the yokes and by the coil window width.

2. Electromagnetic drive according to claim 1, **characterized in that** two spring forces (16) opposing one another act on the armature (17), which bring the armature (17) without the effect of energizing currents to an intermediate position.

3. Electromagnetic drive according to claim 2, **characterized in that** in the case of a swivel-mounted armature the two spring forces are formed at least partially by a torsion spring (16).

4. Electromagnetic drive according to claim 2, **characterized in that** the two spring forces are formed at least partially by tension and/or compression springs.

5. Electromagnetic drive according to any one of claims 2 to 4, **characterized in that** a valve spring (30) is provided, the spring forces of which act on the valve stem (36) towards the closing position of the valve.

6. Electromagnetic drive according to claim 3, **characterized in that** in the case of a swivel-mounted armature (17) or one which is supported by a swivel-mounted lever (1), the armature (17) or lever (1) is connected with a swivel-mounted tube (2) or tubular part, **in that** this tube (2) or part is connected with the torsion spring (16) running at least partially in the tube or part and **in that** the tube (2) or part is mounted externally.

7. Electromagnetic drive according to claim 6, **characterized in that** the armature (17) is connected via; at least one, preferably three part levers (1b to 1d) disposed parallel in the space to one another with the tube.

8. Electromagnetic drive according to either of claims 6 or 7, **characterized in that** an overlift spring (3) is integrated in the lever (1), through which the armature movement is transmitted to the movable element (6) and which is rigid against this movement to be transmitted and is only effective as a spring in the case of greater stress (overlift).

9. Electromagnetic drive according to claim 8, **characterized in that** the part of the lever (1a), which drives the movable part (6) has a joint (4) with which the movable element (6) is connected.

10. Electromagnetic drive according to claim 9, **characterized in that** the element to be driven is the stem (6) of a valve and **in that** the stem (6) of the valve is flexibly formed

11. Electromagnetic drive according to claim 5, **characterized in that** the lever (1, 1a) rests loosely on; the stem (36, 37) of the valve.

12. Electromagnetic drive according to claim 11, **characterized in that** the lever (1, 1a) acts via a roller (31) or similar on the valve stem.

13. Electromagnetic drive according to claim 11, **characterized in that** the lever (1, 1a) acts via a slider (33) on the valve stem (36, 37).

14. Electromagnetic drive according to any one of claims 11 to 13, **characterized in that** the lever acts eccentrically on the valve stem.

15. Electromagnetic drive according to any one of claims 1 to 14, **characterized in that** the material of the magnet core (7, 8) and/or the armature (17) is grain-oriented.

16. Electromagnetic drive according to claim 15, **characterized in that**, with a change in direction of the yokes, the magnet cores of the electromagnets (7, 8) have a greater cross section in zones (7a, 8a).

17. Electromagnetic drive according to any one of claims. 1 to 16, **characterized in that** the magnet core of the magnets is formed as one-piece (Fig 1).

18. Electromagnetic drive according to any one of claims 1 to 17, **characterized in that** a subdivision of the yoke into at least two yoke parts (7b) is proposed at least at one yoke of a magnet towards the pole surface area (Fig.4) and that in each case at least one coil, preferably however two coils (13, 13a) are fitted to these yoke parts and that these coils (13, 13a) are connected in parallel (Fig. 4)

19. Electromagnetic drive according to any one of claims 1 to 18, **characterized in that** additionally a coil (13c) is fitted at least to the yoke of the closing magnet (7), which serves to hold the valve in the corresponding position.

20. Electromagnetic drive according to any one of claims 1 to 19, **characterized in that** the magnet cores of the electromagnets (7, 8) are clamped and aligned between twp plates (13) of the housing.

21. Electromagnetic drive according to claim 20, **characterized in that** for aligning the yokes to the armature (17) the magnets are rotatably mounted.

22. Electromagnetic drive according to claim 20 or 21,
**characterized in that** the coils (9, 10, 11) communicate in a heat-conducting way with the plates (13) of the housing via the yokes.

23. Electromagnetic drive according to claim 22, **characterized in that** for dissipating the heat shims (15) are disposed between the coils (9, 11, 12) and the yokes.

24. Electromagnetic drive according to any one of claims 20 to 23, **characterized in that** for dissipating the heat ribs are provided.

25. Electromagnetic drive according to any one of claims 6 to 24, **characterized in that** for adjusting the entire drive can be rotated around the tube axis or around an axis lying further away from the armature.

26. Electromagnetic drive according to any one of claims 3 or 5 to 25, **characterized in that** the torsion spring (16) is formed as a bar with rectangular cross section.

27. Electromagnetic drive according to any one of claims 1 to 26, **characterized in that** seen in the cross section the poles (40) of at least one of the electromagnets (7, 8) are graduated (40a) and **in that** the armature (42) has a counter graduation (42a), fitting in the cross section into this graduation.

28. Electromagnetic drive according to claim 27, **characterized in that** the opening magnet of the exhaust valve has this type of graduation.

29. Electromagnetic drive according to claim 27, **characterized in that** the closing magnet of the intake valve has this type of graduation.

30. Electromagnetic drive according to claim 13 or 14, **characterized in that** the sliding piece (39) is rotatably mounted on the lever (1c) (shaft 39a) (Fig. 5c).

31. Electromagnetic drive according to claim 30, **characterized in that** the sliding piece is mounted on the lever by means of a ball and a universal ball joint.

32. Electromagnetic drive according to any one of claims 6 to 31, **characterized in that** a main lever (70) for operating the element (e.g. the valve stem 76) and an auxiliary lever (71) representing the armature or supporting it, twisted around an angle in relation to the main lever (70) and connected with the main lever is provided

33. Electromagnetic drive according to any one of claims 3 to 32, **characterized in that** for at least partial production of the spring forces two torsion springs connected in parallel (16, 16a) are provided.

34. Electromagnetic drive according to claim 33, **characterized in that** both torsion springs (16, 16a) are connected via a bearing tube (2, 2a) with a lever (1, 1e), whereby the forces transmitted via the two levers (1, 1e) act on the valve stem.

35. Electromagnetic drive according to claim 33, **characterized in that** the one lever (1) is connected via a bearing tube (2) with the torsion spring (16), and the other lever (1c) is connected directly with the torsion spring (16a).

36. Electromagnetic drive according to any one of claims 1 to 35, **characterized in that** the yokes of the electromagnets (7,8) and/or the armature (17) are composed of two or more parts.

37. Electromagnetic drive according to claim 36, **characterized in that** a plurality of magnets are arranged one behind the other, which a one-piece or multipart armature faces.

38. Electromagnetic drive according to any one of claims 3 to 37, **characterized in that** the force action range of the armature or lever (3) supporting the armature lies on the valve stem (6) outside the effective range of the at least one electromagnet.

39. Electromagnetic drive according to any one of claims 1 to 38, **characterized in that** at least one of the magnets has an e - core (110), whereby the ends (111, 112) of the outer branches run towards the central branch (114).

40. Electromagnetic drive according to claim 39, **characterized in that** the central branch (114) supports the coil (119) (preferably a ribbon coil)

41. Electromagnetic drive according to claim 39 or 40, **characterized in that** the central branch (114) is connected by welding and/or by a dovetail joint (117) with the core (115/116).

42. Electromagnetic drive according to any one of claims 39 to 41, **characterized in that** the central branch (114) consists of grain-oriented material.

## Revendications

1. Entraînement électromagnétique comportant un induit (17) monté mobile en va-et-vient par voie électromagnétique qui est déplacé jusque dans des positions de fin de course par au moins un électroaimant (7, 8), un élément (6), en particulier une soupape d'un moteur à combustion interne, étant entraîné par le mouvement de l'induit (17), dans lequel ledit au moins un électroaimant comprend des culasses et au moins un enroulement, et les pôles des culasses sont opposés à l'induit,
**caractérisé en ce que**
le rapport entre la profondeur et la largeur des culasses des électroaimants (7, 8) et le rapport correspondant entre la profondeur et la largeur de l'induit (17) sont supérieurs à 1,5, en particulier supérieurs à 2 et le cas échéant supérieurs à 3, la profondeur et la largeur étant les extensions perpendiculaires à la direction de flux dans l'entrefer et perpendiculaires l'une à l'autre, et la largeur étant déterminée par les largeurs des branches des culasses et par la largeur de fenêtre d'enroulement.

2. Entraînement électromagnétique selon la revendication 1, **caractérisé en ce que** deux forces élastiques opposées (16) agissent sur l'induit (17), qui, sans excitation par des courants d'excitation, amènent l'induit (17) dans une position intermédiaire.

3. Entraînement électromagnétique selon la revendication 2, **caractérisé en ce que**, l'induit étant monté mobile en basculement, les deux forces élastiques sont formées au moins partiellement par un ressort à torsion (16).

4. Entraînement électromagnétique selon la revendication 2, **caractérisé en ce que** les deux forces élastiques sont formées au moins partiellement par des ressorts de traction et/ou de compression.

5. Entraînement électromagnétique selon l'une des revendications 2 à 4, **caractérisé en ce qu'**il est prévu un ressort de soupape (30) dont la force élastique agit sur la tige de soupape (36) en direction de la position de fermeture de la soupape.

6. Entraînement électromagnétique selon la revendication 3, **caractérisé en ce que**, l'induit (17) étant monté mobile en basculement ou étant supporté par un levier (1) monté mobile en basculement, l'induit (17) ou le levier (1) est relié à un tube (2) ou à un élément similaire à un tube monté mobile en basculement, **en ce que** ce tube (2) ou cet élément est relié à un ressort à torsion (16) s'étendant au moins partiellement dans le tube ou dans l'élément, et **en ce que** le tube (2) ou l'élément est monté à l'extérieur.

7. Entraînement électromagnétique selon la revendication 6, **caractérisé en ce que** l'induit (17) est relié au tube via au moins un, de préférence via trois leviers partiels (1b à 1d) agencés parallèlement à distance les uns des autres.

8. Entraînement électromagnétique selon l'une ou l'autre des revendications 6 et 7, **caractérisé en ce qu'**un ressort de dépassement de course (3) est intégré dans le levier (1), ressort via lequel le mouvement de l'induit est transmis à l'élément mobile (6) et qui est rigide pour ce mouvement à transmettre et fait office de ressort uniquement en cas de sollicitation plus forte (dépassement de course).

9. Entraînement électromagnétique selon la revendication 8, **caractérisé en ce que** la partie du levier (1a) qui entraîne l'élément mobile (6) comprend une articulation (4) à laquelle est relié l'élément mobile (6).

10. Entraînement électromagnétique selon la revendication 9, **caractérisé en ce que** l'élément à entraîner est la tige (6) d'une soupape, et **en ce que** la tige (6) de la soupape est réalisée flexible.

11. Entraînement électromagnétique selon la revendication 5, **caractérisé en ce que** le levier (1, 1a) repose de façon lâche sur la tige (36, 37) de la soupape.

12. Entraînement électromagnétique selon la revendication 11, **caractérisé en ce que** le levier (1, 1a) agit sur la tige de soupape via un galet (31) ou similaire.

13. Entraînement électromagnétique selon la revendication 11, **caractérisé en ce que** le levier (1, 1a) agit sur la tige de soupape (36, 37) via un coulisseau (33).

14. Entraînement électromagnétique selon l'une des revendications 11 à 13, **caractérisé en ce que** le levier agit de façon excentrique sur la tige de soupape.

15. Entraînement électromagnétique selon l'une des revendications 1 à 14, **caractérisé en ce que** le matériau du noyau magnétique (7, 8) et/ou de l'induit (17) est à grains orientés.

16. Entraînement électromagnétique selon la revendication 15, **caractérisé en ce que** les noyaux magnétiques des électroaimants (7, 8) présentent une section plus grande dans des zones (7a, 8a) dans lesquelles les culasses changent de direction.

17. Entraînement électromagnétique selon l'une des revendications 1 à 16, **caractérisé en ce que** le noyau magnétique des aimants est réalisé d'un seul tenant (figure 1).

18. Entraînement électromagnétique selon l'une des revendications 1 à 17, **caractérisé en ce qu'**il est prévu, sur une culasse au moins d'un aimant vers la surface polaire, une subdivision de la culasse en au moins deux parties de culasse (7b) (figure 4), et **en ce qu'**au moins une bobine respective, mais de préférence deux bobines respectives (13, 13a) sont agencées sur ces parties de culasse, et **en ce que** ces bobines (13, 13a) sont branchées en parallèle (figure 4).

19. Entraînement électromagnétique selon l'une des revendications 1 à 18, **caractérisé en ce qu'**il est prévu, au moins sur la culasse de l'aimant de fermeture (7), une bobine supplémentaire (13c) qui sert à maintenir la soupape dans la position correspondante.

20. Entraînement électromagnétique selon l'une des revendications 1 à 19, **caractérisé en ce que** les noyaux magnétiques des électroaimants (7, 8) sont serrés et orientés entre deux plaques (13) du boîtier.

21. Entraînement électromagnétique selon la revendication 20, **caractérisé en ce que** les aimants sont montés mobiles en rotation pour orienter les culasses par rapport à l'induit (17).

22. Entraînement électromagnétique selon l'une ou l'autre des revendications 20 et 21, **caractérisé en ce que** les bobines (9, 10, 11) sont en liaison thermoconductrice avec les plaques (13) du boîtier via les culasses.

23. Entraînement électromagnétique selon la revendication 22, **caractérisé en ce que** pour évacuer la chaleur, des éléments de remplissage (15) sont prévus entre les bobines (9, 11, 12) et les culasses.

24. Entraînement électromagnétique selon l'une des revendications 20 à 23, **caractérisé en ce qu'**il est prévu des nervurages pour dégager la chaleur.

25. Entraînement électromagnétique selon l'une des revendications 6 à 24, **caractérisé en ce que** pour l'ajustement, l'ensemble de l'entraînement est mobile en rotation autour de l'axe tubulaire ou autour d'un axe situé plus éloigné de l'induit.

26. Entraînement électromagnétique selon l'une des revendications 3 ou 5 à 25, **caractérisé en ce que** le ressort à torsion (16) est réalisé sous forme de barre de section rectangulaire.

27. Entraînement électromagnétique selon l'une des revendications 1 à 26, **caractérisé en ce que**, vus en section, les pôles (40) de l'un au moins des électroaimants (7, 8) sont réalisés en gradin (40a), et **en ce que** l'induit (42) présente en section un contre-gradin (42a) adapté à ce gradin.

28. Entraînement électromagnétique selon la revendication 27, **caractérisé en ce que** l'aimant d'ouverture de la soupape d'échappement présente un tel gradin.

29. Entraînement électromagnétique selon la revendication 27, **caractérisé en ce que** l'aimant de fermeture de la soupape d'admission présente un tel gradin.

30. Entraînement électromagnétique selon l'une ou l'autre des revendications 13 et 14, **caractérisé en ce que** le coulisseau (39) est monté mobile en rotation sur le levier (1c) (arbre 39a) (figure 5c).

31. Entraînement électromagnétique selon la revendication 30, **caractérisé en ce que** le coulisseau est monté sur le levier au moyen d'une bille ou d'une calotte sphérique.

32. Entraînement électromagnétique selon l'une des revendications 6 à 31, **caractérisé en ce qu'**il est prévu un levier principal (70) pour actionner l'élément (par exemple la tige de soupape 76), et un levier secondaire (71) représentant l'induit ou portant celui-ci, agencé de façon tournée d'un certain angle par rapport au levier principal (70) et relié au levier principal.

33. Entraînement électromagnétique selon l'une des revendications 3 à 32, **caractérisé en ce qu'**il est prévu deux ressorts à torsion (16, 16a) montés en parallèle pour générer au moins partiellement les forces élastiques.

34. Entraînement électromagnétique selon la revendication 33, **caractérisé en ce que** les deux ressorts à torsion (16, 16a) sont reliés à un levier (1, 1e) via un tube de montage (2, 2a), les forces transmises via les deux leviers (1, 1e) agissant sur la tige de soupape.

35. Entraînement électromagnétique selon la revendication 33, **caractérisé en ce que** l'un des leviers (1) est relié au ressort à torsion (16) via un tube de montage (2), et l'autre levier (1c) est relié directement au ressort à torsion (16a).

36. Entraînement électromagnétique selon l'une des revendications 1 à 35, **caractérisé en ce que** les culasses des électroaimants (7, 8) et/ou des induits (17) sont composés de deux pièces ou plus.

37. Entraînement électromagnétique selon la revendication 36, **caractérisé en ce que** plusieurs aimants sont agencés les uns derrière les autres, à l'opposé desquels se trouve un induit en une seule pièce ou en plusieurs pièces.

38. Entraînement électromagnétique selon l'une des revendications 3 à 37, **caractérisé en ce que** la zone d'action de force de l'induit ou du levier (3) portant l'induit sur la tige de soupape (6) se trouve à l'extérieur de la zone d'action dudit au moins un électroaimant.

39. Entraînement électromagnétique selon l'une des revendications 1 à 38, **caractérisé en ce que** l'un au moins des aimants comprend un noyau (110) en forme de E, les extrémités (111, 112) des branches extérieures s'étendant vers la branche médiane (114).

40. Entraînement électromagnétique selon la revendication 39, **caractérisé en ce que** la branche médiane (114) est le support de l'enroulement (119) (de préférence une bobine à ruban).

41. Entraînement électromagnétique selon l'une ou l'autre des revendications 39 et 40, **caractérisé en ce que** la branche médiane (114) est reliée au noyau (115/116) par soudage et/ou par jonction en queue d'aronde (117).

42. Entraînement électromagnétique selon l'une des revendications 39 à 41, **caractérisé en ce que** la branche médiane (114) est constituée en matériau à grains orientés.
